# FASCICULE DE BREVET EUROPEEN

(11) **EP 3 556 273 B1**
(45) Date de publication et mention de la délivrance du brevet: **10.08.2022**
(21) Numéro de dépôt: 19166657.7
(22) Date de dépôt: 01.04.2019
(51) Int. Cl.: A47L 9/02

(54) **SUCEUR D'ASPIRATEUR ÉQUIPÉ D'UN CANAL D'ASPIRATION PRINCIPAL ET D'UN CANAL D'ASPIRATION SECONDAIRE**
SAUGDÜSE EINES SAUGERS, DIE MIT EINEM HAUPTSAUGKANAL UND EINEM SEKUNDÄREN SAUGKANAL AUSGESTATTET IST
VACUUM CLEANER NOZZLE EQUIPPED WITH A MAIN SUCTION CHANNEL AND A SECONDARY SUCTION CHANNEL

(30) Priorité: 17.04.2018 FR 1853371
(43) Date de publication de la demande: 23.10.2019
(73) Titulaire: SEB S.A., 69130 Ecully (FR)
(72) Inventeur: PHILIPPE, Christelle, 76480 Saint-Pierre-de-Varengeville (FR); PORTELA, Virginie, 27120 Aigleville (FR); VIVIER, Jean-Damien, 76800 Saint-Étienne-du-Rouvray (FR)
(74) Mandataire: SEB Développement

(56) Documents cités:
- FR-A1- 2 967 883
- FR-A1- 2 980 353
- FR-A1- 2 999 410

## Description

### Domaine technique

La présente invention concerne le domaine des aspirateurs équipés d'un suceur d'aspirateur, également nommé tête de succion, permettant d'aspirer les poussières et les déchets de faible granulométrie présents sur une surface.

### Etat de la technique

Les aspirateurs équipés d'un suceur d'aspirateur sont bien connus sur le marché, ceux-ci permettant de nettoyer des surfaces par aspiration pour l'évacuation des poussières et des déchets de faible granulométrie reposant sur celles-ci. La surface à aspirer peut par exemple être du carrelage, du parquet, du stratifié, de la moquette ou un tapis.

Un suceur d'aspirateur comprend traditionnellement un manchon de raccordement et une semelle munie d'une face inférieure et d'au moins un canal d'aspiration communiquant avec le manchon de raccordement et débouchant sur la face inférieure de la semelle. La face inférieure de la semelle est destinée à être positionnée de manière attenante à la surface à aspirer durant l'utilisation du suceur d'aspirateur.

Il est connu du document FR 2 980 353 une semelle du suceur d'aspirateur ayant une forme sensiblement triangulaire et pourvue d'un canal d'aspiration principal débouchant dans la face inférieure et s'étendant selon une première direction d'extension qui est sensiblement transversale à une direction de déplacement du suceur d'aspirateur, et d'un canal d'aspiration secondaire débouchant dans la face inférieure et s'étendant selon une deuxième direction d'extension qui est sensiblement parallèle à la direction de déplacement du suceur d'aspirateur, le canal d'aspiration secondaire étant relié fluidiquement au canal d'aspiration principal.

En conditions d'utilisation d'un tel suceur d'aspirateur, une partie des déchets aspirés par le suceur d'aspirateur suit le trajet formé par le canal d'aspiration principal et est évacuée par un conduit d'aspiration dont est pourvue la semelle, tandis qu'une autre partie des déchets aspirés par le suceur d'aspirateur suit le canal d'aspiration secondaire avant d'être évacuée également par le conduit d'aspiration. Ainsi, la présence des canaux d'aspiration principal et secondaire assure à un tel suceur d'aspirateur une capacité d'aspiration améliorée par rapport aux suceurs de forme triangulaire dépourvus d'un canal d'aspiration secondaire.

Cependant, l'efficacité d'aspiration d'un tel suceur d'aspirateur, et notamment au niveau du canal d'aspiration secondaire, peut parfois s'avérer insuffisante pour assurer une aspiration de gros déchets (de l'ordre de quelques grammes) lorsque l'aspirateur équipé d'un tel suceur présente des débits d'aspiration relativement faibles.

### Résumé de l'invention

La présente invention vise à remédier à tout ou partie de ces inconvénients.

Le problème technique à la base de l'invention consiste notamment à fournir un suceur d'aspirateur de structure fiable et économique, tout en garantissant des performances d'aspiration améliorées.

A cet effet, la présente invention concerne un suceur d'aspirateur comprenant une semelle ayant une forme sensiblement triangulaire et comprenant des premier et deuxième bords latéraux formant une pointe avant du suceur d'aspirateur, la semelle étant munie d'une face inférieure, d'un canal d'aspiration principal débouchant dans la face inférieure et s'étendant selon une première direction d'extension qui est sensiblement transversale, et par exemple sensiblement perpendiculaire, à une direction de déplacement du suceur d'aspirateur, et d'un canal d'aspiration secondaire débouchant dans la face inférieure et s'étendant selon une deuxième direction d'extension qui est sensiblement parallèle à la direction de déplacement du suceur d'aspirateur, le canal d'aspiration secondaire étant relié fluidiquement au canal d'aspiration principal, caractérisé en ce que la face inférieure de la semelle comporte une partie avant s'étendant depuis un bord avant du canal d'aspiration principal jusqu'au voisinage de la pointe avant du suceur d'aspirateur, et par exemple jusqu'à la pointe avant du suceur d'aspirateur, la partie avant de la face inférieure étant sensiblement plane et étant inclinée de telle sorte que, lorsque la semelle est disposée sur une surface à nettoyer, la pointe avant du suceur d'aspirateur est plus proche de la surface à nettoyer que le bord avant du canal d'aspiration principal.

Une telle configuration de la partie avant de la face inférieure de la semelle a pour conséquence de réduire la section de passage de l'écoulement d'air au niveau de la pointe avant du suceur d'aspirateur, et donc d'augmenter les vitesses d'écoulement d'air au niveau de la pointe avant du suceur. Une telle augmentation des vitesses d'aspiration au niveau de la pointe avant du suceur améliore l'aspiration de gros déchets via le canal d'aspiration secondaire et l'évacuation de ces déchets vers le canal d'aspiration principal. Ainsi, le suceur d'aspirateur selon la présente invention présente une efficacité d'aspiration optimale, et donc des performances d'aspiration améliorées.

Le suceur d'aspirateur peut en outre présenter une ou plusieurs des caractéristiques suivantes, prises seules ou en combinaison.

Selon un mode de réalisation de l'invention, la partie avant de la face inférieure est inclinée de telle sorte que, lorsque la semelle est disposée sur une surface à nettoyer, une extrémité avant de la face inférieure est plus proche de la surface à nettoyer que le bord avant du canal d'aspiration principal.

Selon un mode de réalisation de l'invention, la partie avant de la face inférieure est inclinée par rapport à l'horizontale d'un angle d'inclinaison compris entre 1 et 6°, et de préférence entre 1 et 4°, lorsque la semelle est disposée sur la surface à nettoyer.

Selon un mode de réalisation de l'invention, la partie avant a une forme sensiblement triangulaire.

Selon un mode de réalisation de l'invention, le canal d'aspiration secondaire comporte une portion d'extrémité arrière débouchant dans le canal d'aspiration principal et une portion d'extrémité avant débouchant à proximité de la pointe avant du suceur d'aspirateur.

Selon un mode de réalisation de l'invention, la portion d'extrémité arrière du canal d'aspiration secondaire débouche dans une portion centrale du canal d'aspiration principal.

Selon un mode de réalisation de l'invention, les premier et deuxième bords latéraux de la semelle forment un angle aigu.

Selon un mode de réalisation de l'invention, le canal d'aspiration secondaire s'étend sur et débouche dans la partie avant de la face inférieure.

Selon un mode de réalisation de l'invention, le canal d'aspiration principal présente une hauteur qui diminue depuis une portion centrale du canal d'aspiration principal et vers chacune des portions d'extrémité opposées du canal d'aspiration principal.

Selon un mode de réalisation de l'invention, la portion d'extrémité avant du canal d'aspiration secondaire présente une hauteur qui diminue en direction de la pointe avant du suceur d'aspirateur.

Selon un mode de réalisation de l'invention, la semelle comporte un orifice d'aspiration débouchant dans le canal d'aspiration principal, et par exemple dans la partie centrale du canal d'aspiration principal.

Selon un mode de réalisation de l'invention, le suceur d'aspirateur comporte en outre une partie de fixation à laquelle est destiné à être fixé un tube d'aspiration d'un aspirateur, la partie de fixation étant montée pivotante sur la semelle autour d'un axe de pivotement transversal.

Selon un mode de réalisation de l'invention, l'axe de pivotement transversal est sensiblement perpendiculaire à la direction de déplacement du suceur d'aspirateur.

Selon un mode de réalisation de l'invention, la partie de fixation comporte un manchon de fixation relié fluidiquement au canal d'aspiration principal et auquel est destiné à être fixé le tube d'aspiration d'un aspirateur.

Selon un mode de réalisation de l'invention, la semelle comporte un conduit d'aspiration comprenant une première extrémité délimitant l'orifice d'aspiration, et une deuxième extrémité destinée à être reliée fluidiquement au tube d'aspiration de l'aspirateur.

Selon un mode de réalisation de l'invention, la deuxième extrémité du conduit d'aspiration est reliée fluidiquement au manchon de fixation.

Selon un mode de réalisation de l'invention, le suceur d'aspirateur comporte un conduit de liaison flexible reliant le conduit d'aspiration au manchon de fixation.

Selon un mode de réalisation de l'invention, le canal d'aspiration secondaire comporte une partie de déviation située au voisinage de l'orifice d'aspiration, la partie de déviation étant configurée pour augmenter une vitesse verticale d'un flux d'air s'écoulant au niveau de l'orifice d'aspiration.

Selon un mode de réalisation de l'invention, la partie de déviation comprend un pan incliné qui est incliné vers la surface à nettoyer dans un sens d'écoulement d'air dans le canal d'aspiration secondaire, de sorte que la section du canal d'aspiration secondaire soit diminuée.

Selon un mode de réalisation de l'invention, le suceur d'aspirateur comprend une première brosse latérale s'étendant le long du premier bord latéral de la semelle et une deuxième brosse latérale s'étendant le long du deuxième bord latéral de la semelle.

Selon un mode de réalisation de l'invention, les première et deuxième brosses latérales sont montées fixes par rapport à la semelle.

Selon un mode de réalisation de l'invention, la semelle comporte un bord arrière sensiblement perpendiculaire à la direction de déplacement du suceur d'aspirateur.

Selon un mode de réalisation de l'invention, le suceur d'aspirateur comprend une brosse arrière s'étendant le long du bord arrière de la semelle.

Selon un mode de réalisation de l'invention, le suceur d'aspirateur comporte des roues de déplacement destinées à rouler sur la surface à nettoyer. Avantageusement, les roues de déplacement sont disposées de chaque côté de la partie de fixation.

Selon un mode de réalisation de l'invention, le bord arrière du canal d'aspiration principal est sensiblement parallèle au bord avant du canal d'aspiration principal.

Selon un mode de réalisation de l'invention, la face inférieure de la semelle comporte une partie arrière dans laquelle s'étend et débouche le canal d'aspiration principal.

Selon un mode de réalisation de l'invention, la partie arrière de la face inférieure est de forme sensiblement rectangulaire.

Selon un mode de réalisation de l'invention, la face inférieure de la semelle comporte une nervure périphérique s'étendant à proximité et le long des premier et deuxième bords latéraux.

La présente invention concerne en outre un aspirateur domestique comprenant un suceur d'aspirateur selon la présente invention.

### Brève description des figures

De toute façon l'invention sera bien comprise à l'aide de la description qui suit en référence aux dessins schématiques annexés représentant, à titre d'exemple non limitatif, une forme d'exécution de ce suceur d'aspirateur.
Figures 1 et 2 sont des vues en perspective de dessus d'un suceur d'aspirateur selon la présente invention.
Figure 3 est une vue en perspective de dessous du suceur d'aspirateur de la figure 1.
Figure 4 est une vue en coupe longitudinale du suceur d'aspirateur de la figure 1.
Figure 5 est une vue de côté du suceur d'aspirateur de la figure 1.
Figure 6 est une vue de côté du suceur d'aspirateur de la figure 1 dans laquelle les brosses ont été retirées.

### Description détaillée

Les figures 1 à 6 représentent un suceur d'aspirateur 2 comprenant une semelle 3, par exemple en matière plastique, ayant une forme globalement triangulaire. La semelle 3 comprend des premier et deuxième bords latéraux 4, 5 formant une pointe avant 6 du suceur d'aspirateur 2, et un bord arrière 7 qui est sensiblement perpendiculaire à une direction de déplacement D du suceur d'aspirateur 2. De façon avantageuse, les premier et deuxième bords latéraux 4, 5 de la semelle 3 forment un angle aigu.

La semelle 3 est notamment munie d'une face inférieure 8 comprenant une partie avant 9 qui est sensiblement plane et qui a une forme globalement triangulaire, et une partie arrière 11 qui a une forme globalement rectangulaire.

La semelle 3 comporte en outre un canal d'aspiration principal 12 s'étendant sur et débouchant dans la partie arrière 11 de la face inférieure 8. Avantageusement, le canal d'aspiration principal 12 s'étend selon une première direction d'extension D1 qui est transversale, et par exemple sensiblement perpendiculaire, à la direction de déplacement D du suceur d'aspirateur 2.

Le canal d'aspiration principal 12 comporte un bord avant 12a et un bord arrière 12b qui sont parallèles l'un par rapport à l'autre. Ainsi, le canal d'aspiration principal 12 présente avantageusement une forme globalement rectangulaire.

De façon avantageuse, le canal d'aspiration principal 12 présente une hauteur qui diminue depuis une portion centrale du canal d'aspiration principal 12 et vers chacune des portions d'extrémité opposées du canal d'aspiration principal 12.

La partie avant 9 de la face inférieure 8 s'étend plus particulièrement depuis le bord avant 12a du canal d'aspiration principal 12 jusqu'à la pointe avant 6 du suceur d'aspirateur 2, et est avantageusement inclinée de telle sorte que, lorsque la semelle 3 est disposée sur une surface à nettoyer, la pointe avant 6 du suceur d'aspirateur 2 est plus proche de la surface à nettoyer que le bord avant 12a du canal d'aspiration principal 12. La partie avant 9 de la face inférieure 8 est inclinée par rapport à l'horizontale d'un angle d'inclinaison compris par exemple entre 1 et 6°, et avantageusement entre 1 et 4°, lorsque la semelle 3 est disposée sur la surface à nettoyer.

La semelle 3 comporte également un canal d'aspiration secondaire 13 s'étendant sur et débouchant dans la partie avant 9 de la face inférieure 8. Avantageusement, le canal d'aspiration secondaire 13 s'étend selon une deuxième direction d'extension D2 qui est sensiblement parallèle à la direction de déplacement D du suceur d'aspirateur 2. Le canal d'aspiration secondaire 13 comporte une portion d'extrémité arrière 13a débouchant dans le canal d'aspiration principal 12, et plus particulièrement dans la portion centrale du canal d'aspiration principal 12, et une portion d'extrémité avant 13b débouchant à proximité de la pointe avant 6 du suceur d'aspirateur.

De façon avantageuse, la portion d'extrémité avant 13b du canal d'aspiration secondaire 13 présente une hauteur qui diminue en direction de la pointe avant 6 du suceur d'aspirateur 2.

Le suceur d'aspirateur 2 comporte également une partie de fixation 14 à laquelle est destiné à être fixé un embout d'un tube d'aspiration 15 d'un aspirateur (non illustré), le tube d'aspiration 15 pouvant être rigide ou flexible et étant lui-même raccordé à un système d'aspiration de l'aspirateur. Diverses variantes d'aspirateurs existent déjà sur le marché et pourront être utilisées avec le suceur d'aspirateur 2 selon l'invention ; ces variantes étant connues de l'homme du métier, elles ne sont pas détaillées dans la présente demande de brevet.

Selon le mode de réalisation représenté sur les figures, la partie de fixation 14 est montée pivotante sur la semelle 3 autour d'un axe de pivotement transversal A qui est sensiblement perpendiculaire à la direction de déplacement D du suceur d'aspirateur 2. La partie de fixation 14 comporte plus particulièrement un manchon de fixation 14.1 auquel est destiné à être fixé le tube d'aspiration 15, et deux branches 14.2 solidaires du manchon de fixation 14.1 et montées articulées sur la semelle 3.

Ainsi, la partie de fixation 14 peut basculer vers l'arrière ou vers l'avant par rapport à la semelle 3, comme l'illustrent respectivement les flèches F1 et F2 sur la figure 5.

La semelle 3 comporte de plus un conduit d'aspiration 16 comprenant une première extrémité délimitant un orifice d'aspiration 17 débouchant dans la partie centrale du canal d'aspiration principal 12, et une deuxième extrémité reliée fluidiquement au manchon de fixation 14.1, par exemple par l'intermédiaire d'un conduit de liaison flexible 18.

Selon le mode de réalisation représenté sur les figures, le canal d'aspiration secondaire 13 comporte une partie de déviation 19 située au voisinage de l'orifice d'aspiration 17. La partie de déviation 19 est plus particulièrement configurée pour augmenter une vitesse verticale d'un flux d'air s'écoulant au niveau de l'orifice d'aspiration 17. Avantageusement, la partie de déviation 19 comprend un pan incliné 21 qui est incliné vers la surface à nettoyer dans un sens d'écoulement d'air dans le canal d'aspiration secondaire 13, de sorte que la section de passage du canal d'aspiration secondaire 13 soit diminuée, et une rampe aval 22 qui est inclinée à l'opposé de la surface à nettoyer et qui relie le pan incliné 21 à l'orifice d'aspiration 17.

Le suceur d'aspirateur 2 comprend en outre deux roues de déplacement 23 destinées à rouler sur la surface à nettoyer. Avantageusement, les roues de déplacement 23 sont disposées de chaque côté de la partie de fixation 14. Selon le mode de réalisation représenté sur les figures, l'axe de pivotement transversal A est légèrement décalé vers l'avant vis-à-vis de l'axe de rotation des roues de déplacement 23. On pourrait toutefois prévoir des variantes de suceur d'aspirateur 2 selon lesquelles l'axe de pivotement transversal A correspond sensiblement avec l'axe de rotation des roues de déplacement 23 ou est légèrement décalé vers le bas et/ou vers l'arrière vis-à-vis de l'axe de rotation des roues de déplacement 23.

Le suceur d'aspirateur 2 comprend de plus une première brosse latérale 24 s'étendant le long du premier bord latéral 4 de la semelle 3, une deuxième brosse latérale 25 s'étendant le long du deuxième bord latéral 5 de la semelle 3 et une brosse arrière 26 s'étendant le long du bord arrière 7 de la semelle. Selon le mode de réalisation représenté sur les figures, les première et deuxième brosses latérales 24, 25 et la brosse arrière 26 sont montées fixes par rapport à la semelle 3.

## Revendications

1. Suceur d'aspirateur (2) comprenant une semelle (3) ayant une forme sensiblement triangulaire et comprenant des premier et deuxième bords latéraux (4, 5) formant une pointe avant (6) du suceur d'aspirateur (2), la semelle (3) étant munie d'une face inférieure (8), d'un canal d'aspiration principal (12) débouchant dans la face inférieure (8) et s'étendant selon une première direction d'extension (D1) qui est sensiblement transversale à une direction de déplacement (D) du suceur d'aspirateur (2), et d'un canal d'aspiration secondaire (13) débouchant dans la face inférieure (8) et s'étendant selon une deuxième direction d'extension (D2) qui est sensiblement parallèle à la direction de déplacement (D) du suceur d'aspirateur, le canal d'aspiration secondaire (13) étant relié fluidiquement au canal d'aspiration principal (12), la face inférieure (8) de la semelle (3) comportant une partie avant (9) s'étendant depuis un bord avant (12a) du canal d'aspiration principal (12) jusqu'au voisinage de la pointe avant (6) du suceur d'aspirateur, **caractérisé en ce que** la partie avant (9) de la face inférieure (8) étant sensiblement plane et étant inclinée de telle sorte que, lorsque la semelle (3) est disposée sur une surface à nettoyer, la pointe avant (6) du suceur d'aspirateur (2) est plus proche de la surface à nettoyer que le bord avant (12a) du canal d'aspiration principal (12).

2. Suceur d'aspirateur (2) selon la revendication 1, dans lequel la partie avant (9) de la face inférieure (8) est inclinée par rapport à l'horizontale d'un angle d'inclinaison compris entre 1 et 6°, et de préférence entre 1 et 4°, lorsque la semelle (3) est disposée sur la surface à nettoyer.

3. Suceur d'aspirateur (2) selon la revendication 1 ou 2, dans lequel la partie avant (9) a une forme sensiblement triangulaire.

4. Suceur d'aspirateur (2) selon l'une quelconque des revendications 1 à 3, dans lequel le canal d'aspiration secondaire (13) comporte une portion d'extrémité arrière (13a) débouchant dans le canal d'aspiration principal (12) et une portion d'extrémité avant (13b) débouchant à proximité de la pointe avant (6) du suceur d'aspirateur (2).

5. Suceur d'aspirateur (2) selon la revendication 4, dans lequel la portion d'extrémité avant (13b) du canal d'aspiration secondaire (13) présente une hauteur qui diminue en direction de la pointe avant (6) du suceur d'aspirateur (2).

6. Suceur d'aspirateur (2) selon l'une quelconque des revendications 1 à 5, lequel comporte en outre une partie de fixation (14) à laquelle est destiné à être fixé un tube d'aspiration (15) d'un aspirateur, la partie de fixation (14) étant montée pivotante sur la semelle (3) autour d'un axe de pivotement transversal (A).

7. Suceur d'aspirateur (2) selon l'une quelconque des revendications 1 à 6, lequel comprend une première brosse latérale (24) s'étendant le long du premier bord latéral (4) de la semelle (3) et une deuxième brosse latérale (25) s'étendant le long du deuxième bord latéral (5) de la semelle (3).

8. Suceur d'aspirateur (2) selon l'une quelconque des revendications 1 à 7, dans lequel la face inférieure (8) de la semelle (3) comporte une partie arrière (11) dans laquelle s'étend et débouche le canal d'aspiration principal (12).

9. Aspirateur domestique comprenant un suceur d'aspirateur (2) selon l'une des revendications précédentes.

## Patentansprüche

1. Saugdüse eines Saugers (2), eine Sohle (3) umfassend, die eine im Wesentlichen dreieckige Form aufweist, und erste und zweite seitliche Ränder (4, 5) umfasst, die eine vordere Spitze (6) der Saugdüse eines Saugers (2) bilden, wobei die Sohle (3) mit einer Unterseite (8), einem Hauptsaugkanal (12), der in die Unterseite (8) mündet und sich in einer ersten Erstreckungsrichtung (D1) erstreckt, die im Wesentlichen quer zu einer Verfahrrichtung (D) der Saugdüse eines Saugers (2) ist, und einem Sekundärsaugkanal (13) versehen ist, der in die Unterseite (8) mündet und sich in einer zweiten Erstreckungsrichtung (D2) erstreckt, die im Wesentlichen parallel zu der Verfahrrichtung (D) Saugdüse eines Saugers ist, wobei der Sekundärsaugkanal (13) fluidtechnisch mit dem Hauptsaugkanal (12) verbunden ist, wobei die Unterseite (8) der Sohle (3) einen vorderen Teil (9) umfasst, der sich aus dem vorderen Rand (12a) des Hauptsaugkanals (12) bis zur Nachbarschaft der vorderen Spitze (6) der Saugdüse eines Saugers erstreckt, **dadurch gekennzeichnet, dass** der vordere Teil (9) der Unterseite (8) der im Wesentlichen eben ist, und derart geneigt ist, dass wenn die Sohle (3) auf einer zu reinigenden Oberfläche angeordnet ist, die vordere Spitze (6) der Saugdüse eines Saugers (2) näher zur zu reinigenden Oberfläche ist, als der vordere Rand (12a) des Hauptsaugkanals (12).

2. Saugdüse eines Saugers (2) nach Anspruch 1, wobei der vordere Teil (9) der Unterseite (8) in Bezug auf die Horizontale um einen Neigungswinkel geneigt ist, der zwischen 1 und 6°, und vorzugsweise zwischen 1 und 4° liegt, wenn die Sohle (3) auf der zu reinigenden Oberfläche angeordnet ist.

3. Saugdüse eines Saugers (2) nach Anspruch 1 oder 2, wobei der vordere Teil (9) eine im Wesentlichen dreieckige Form aufweist.

4. Saugdüse eines Saugers (2) nach einem der Ansprüche 1 bis 3, wobei der Sekundärsaugkanal (13) einen hinteren Endabschnitt (13a) umfasst, der in den Hauptsaugkanal (12) mündet, und einen vorderen Endabschnitt (13b), der in die Nähe der vorderen Spitze (6) der Saugdüse eines Saugers (2) mündet.

5. Saugdüse eines Saugers (2) nach Anspruch 4, wobei der vordere Endabschnitt (13b) des Sekundärsaugkanals (13) eine Höhe aufweist, die in Richtung der vorderen Spitze (6) der Saugdüse eines Saugers (2) abnimmt.

6. Saugdüse eines Saugers (2) nach einem der Ansprüche 1 bis 5, welche weiter einen Befestigungsteil (14) umfasst, an den ein Saugrohr (15) eines Saugers bestimmt ist, befestigt zu werden, wobei der Befestigungsteil (14) um eine quer verlaufende Schwenkachse (A) herum schwenkbar an der Sohle (3) montiert ist.

7. Saugdüse eines Saugers (2) nach einem der Ansprüche 1 bis 6, welche eine erste seitliche Bürste (24) umfasst, die sich entlang des ersten seitlichen Randes (4) der Sohle (3) erstreckt, und eine zweite seitliche Bürste (25), die sich entlang des zweiten seitlichen Randes (5) der Sohle (3) erstreckt.

8. Saugdüse eines Saugers (2) nach einem der Ansprüche 1 bis 7, wobei die Unterseite (8) der Sohle (3) einen hinteren Teil (11) umfasst, in dem sich der Hauptsaugkanal (12) erstreckt und in den dieser mündet.

9. Haushaltsstaubsauger, der eine Saugdüse eines Saugers (2) nach einem der vorstehenden Ansprüche umfasst.

## Claims

1. Vacuum cleaner nozzle (2) comprising a footing (3) having a substantially triangular shape and comprising first and second side edges (4, 5) forming a front tip (6) of the vacuum cleaner nozzle (2), the footing (3) being equipped with a lower face (8), a main suction channel (12) leading to the lower face (8) and extending in a first extension direction (D1) which is substantially transversal to a movement direction (D) of the vacuum cleaner nozzle (2), and a secondary suction channel (13) leading to the lower face (8) and extending in a second extension direction (D2) which is substantially parallel to the movement direction (D) of the vacuum cleaner nozzle, the secondary suction channel (13) being fluidly connected to the main suction channel (12), the lower face (8) of the footing (3) comprising a front part (9) extending from a front edge (12a) of the main suction channel (12) until near the front tip (6) of the vacuum cleaner nozzle, **characterised in that** the front part (9) of the lower face (8) being substantially flat and being tilted such that, when the footing (3) is arranged on a surface to be cleaned, the front tip (6) of the vacuum cleaner nozzle (2) is closer to the surface to be cleaned than the front edge (12a) of the main suction channel (12).

2. Vacuum cleaner nozzle (2) according to claim 1, wherein the front part (9) of the lower face (8) is tilted with respect to the horizontal by a tilt angle of between 1 and 6°, and preferably between 1 and 4°, when the footing (3) is arranged on the surface to be cleaned.

3. Vacuum cleaner nozzle (2) according to claim 1 or 2, wherein the front part (9) has a substantially triangular shape.

4. Vacuum cleaner nozzle (2) according to any one of claims 1 to 3, wherein the secondary suction channel (13) comprises a rear end portion (13a) leading to the main suction channel (12) and a front end portion (13b) leading to near the front tip (6) of the vacuum cleaner nozzle (2).

5. Vacuum cleaner nozzle (2) according to claim 4, wherein the front end portion (13b) of the secondary suction channel (13) has a height which decreases in the direction of the front tip (6) of the vacuum cleaner nozzle (2).

6. Vacuum cleaner nozzle (2) according to any one of claims 1 to 5, which further comprises a fixing part (14) to which is intended to be fixed a suction tube (15) of a vacuum cleaner, the fixing part (14) being mounted pivoting on the footing (3) about a transverse pivot axis (A).

7. Vacuum cleaner nozzle (2) according to any one of claims 1 to 6, which comprises a first side brush (24) extending along the first side edge (4) of the footing (3) and a second side brush (25) extending along the second side edge (5) of the footing (3).

8. Vacuum cleaner nozzle (2) according to any one of claims 1 to 7, wherein the lower face (8) of the footing (3) comprises a rear part (11) wherein extends and leads the main suction channel (12).

9. Domestic vacuum cleaner comprising a vacuum cleaner nozzle (2) according to one of the preceding claims.
